# EUROPÄISCHE PATENTANMELDUNG

(11) **EP 1 090 548 A2**
(43) Veröffentlichungstag der Anmeldung: **11.04.2001**
(21) Anmeldenummer: 00121799.1
(22) Anmeldetag: 05.10.2000
(51) Int. Cl.: A01K 63/04

(54) **Vorrichtung zur Oberflächenabsaugung des Wasserspiegels eines Gewässers**

(30) Priorität: 07.10.1999 DE 29917404 U
(71) Anmelder: Held GmbH, 75050 Gemmingen (DE); Minnova Mineralien-Handelsgesellschaft m.b.H., 8501 Lieboch (AT)
(72) Erfinder: Klement, Arnold Mag., 8501 Lieboch (AT)
(74) Vertreter: Müller, Hans, Dipl.-Ing.

(57) **Zusammenfassung**

Eine Vorrichtung (10) zur Oberflächenabsaugung des Wasserspiegels (14) eines Gewässers (12) besitzt eine an einer Abflussleitung anschließbare Wasserüberlaufvorrichtung.
Eine Laubfangvorrichtung (30, 34) ist vor der Wasserüberlaufvorrichtung so vorhanden, dass zumindest auf der Wasseroberfläche (14) des Gewässers (12) schwimmende größere Pflanzenteile (18) oder Tiere nicht in die Wasserüberlaufvorrichtung gelangen können.

## Beschreibung

### TECHNISCHES GEBIET

Die Erfindung betrifft eine Vorrichtung zur Oberflächenabsaugung des Wasserspiegels eines Gewässers. Das Gewässer kann ein See, ein Teich, ein Schwimmbecken oder auch ein fließendes Gewässer sein. Um die Wasserqualität günstig zu beeinflussen ist es u.a. vorteilhaft, das Oberflächenwasser aus dem Gewässer abzuleiten, zu reinigen und dann wieder dem Gewässer zuzuführen. Um die Abflussleitungen nicht zu verstopfen, sollten die auf dem Wasserspiegel schwimmenden oder im Bereich des Wasserspiegels schwebenden Pflanzenteile wie beispielsweise Laubbestandteile aus dem Abfluss-System zurückgehalten werden.

### STAND DER TECHNIK

Es ist bekannt, die im Bereich der Oberflächenabsaugung eines Gewässers nach dem jeweiligen Wassereinlauf der Wasserüberlaufvorrichtungen vorhandenen Siebe in mehr oder weniger regelmäßigen Abständen durch Bedienpersonal von angeschwemmten Laub- und sonstigen Pflanzenteilen zu reinigen. Das Reinigen erfolgt spätestens dann, wenn die Anschwemmungen derart groß sind, dass der Wasserüberlauf wirkungslos zu werden droht.

### DARSTELLUNG DER ERFINDUNG

Ausgehend von diesem Stand der Technik liegt der Erfindung die Aufgabe zugrunde, eine einfache Möglichkeit zum Verhindern des Verstopfens einer Überlaufvorrichtung im Zusammenhang mit der Oberflächenabsaugung eines Gewässers anzugeben.

Diese Erfindung wird durch die Merkmale des Anspruchs 1 gegeben. Sinnvolle Weiterbildungen sind Gegenstand von Unteransprüchen.

Die erfindungsgemäß vorgesehene Laubfangvorrichtung im Bereich vor der Wasserüberlaufvorrichtung bewirkt, dass auf dem Wasserspiegel befindliche bzw. unterhalb der Wasseroberfläche schwebende Laub- oder vergleichbare Teilchen oder auch Wassertiere vom Eindringen in den Wasserüberlauf und damit in die Wasserüberlaufvorrichtung beziehungsweise in die Abflussleitung wirkungsvoll zurückgehalten werden können.

Die erfindungsgemäße Vorrichtung kann, nach einem in der Zeichnung dargestellten Ausführungsbeispiel, eine gitterartige Wand, insbesondere in Art eines Gitterrohres und/oder eines Netzes aufweisen, die sowohl oberhalb als auch unterhalb der Wasseroberfläche vor der Wasserüberlaufvorrichtung platziert wird. Um die die Schmutzteilchen, wie insbesondere Laub aber auch im Wasser schwimmende und lebende Tiere, zurückhaltende gitterartige Oberfläche möglichst groß auszubilden, kann strömungsmäßig vor einem beispielsweise Gitterrohr eine weitere, vorgelagerte gitterartige Wand platziert werden. Diese gitterartige Wand kann nach einem in der Zeichnung dargestellten Ausführungsbeispiel als Netz ausgebildet sein. Das Netz lässt sich besonders einfach über das beispielsweise Gitterrohr stülpen, und zwar so, dass es sich gut in die Uferlandschaft und die dort vorhandene Wasserüberlaufvorrichtung für insbesondere den sogenannten Skimmer anpasst. Im Allgemeinen wird das Gitterrohr nicht mittig unter dem Netz vorhanden sein. Das Netz kann sich auf dem Gitterrohr von oben auflegen und in einem unterschiedlich großen rockartigen Überwurf das Gitterrohr umhüllen. Von außen entweder auf der Oberfläche des Gewässers oder im Wasser schwebende Laubbestandteile werden bei dieser Ausführungsform dann vorzugsweise von dem Netz zurückgehalten. Trotzdem kann noch Wasser durch das Netz hindurch und in den Wasserüberlauf hineinströmen. Durch das Netz hindurchgeschwommene oder unter dem Netz hindurchgeschwommene Fische oder sonstige im Wasser lebende Tiere können durch das entsprechend kleinmaschige Gitterrohr zurückgehalten werden. Bei dieser Ausführungsform der Erfindung wirken Gitterrohr und Netz kombinatorisch zusammen. Es ist allerdings auch möglich, nur das Gitterrohr oder nur das Netz zu verwenden. So könnte das Netz von einer Haltekonstruktion gehalten werden, die das Netz ausreichend hoch über dem Schwimmer positioniert. Diese Haltekonstruktion könnte an der Wasserüberlaufvorrichtung oder auch neben der Wasserüberlaufvorrichtung im Gewässergrund befestigt sein. Das Netz könnte auch unmittelbar über die Wasserüberlaufvorrichtung gelegt werden, wenn auf die Anordnung eines Schwimmers beispielsweise verzichtet würde.

Die Wasserüberlaufvorrichtung kann, wie bereits oben erwähnt, als Skimmer ausgebildet sein mit einem ortfest im Gewässer an der Abflussleitung angeschlossenen Schwimmergehäuse, um den der Schwimmer in Abhängigkeit von der Höhe des Wasserspiegels höhenmäßig beweglich platziert ist. Die Laubfangvorrichtung kann dann um den Schwimmer umfangsmäßig herum gebaut werden. So kann um den Schwimmer beispielsweise zunächst das Gitterrohr platziert und um das Gitterrohr dann beispielsweise das Netz platziert werden.

Eine Ausbildung für diese Ausführungsform einer Laubfangvorrichtung, die ein Gitterrohr und ein Netz beinhaltet, ist in einem ersten Ausführungsbeispiel in der Zeichnung dargestellt.

Bei einem zweiten in der Zeichnung dargestellten Ausführungsbeispiel ist um ein Gitterrohr herum eine gitterartige Wanne platziert. Diese gitterartige Wanne kann an dem Rohr befestigt sein, sie kann aber auch auf dem den Schwimmer aufnehmenden Aufnahmeteil abgestützt oder sonstwie an demselben befestigt sein. Die Mantel- und die Bodenfläche dieser gitterartigen Wanne können wie das vorstehend genannte Netz wirken. Der gitterartige Boden verhindert dann, dass von unten Laubbestandteile in den Bereich des Gitterrohres strömen können. Das Gitterrohr wird daher weitgehend von Laubbestandteilen freigehalten sein, so dass ein ungestörtes Abfließen des Oberflächenwassers nach wie vor gewährleistet ist. Es ist allerdings auch möglich, die gitterartige Wanne höhenmäßig so unterhalb des Wasserspiegels zu platzieren, dass sie als Einsammelwanne für gegen das Gitterrohr geströmtes Laub dient. Durch Wegnehmen und Entleeren der Wanne kann dann einfach und schnell Laub aus dem Bereich der Wasserüberlaufvorrichtung entfernt werden.

Weitere Vorteile und Merkmale der Erfindung ergeben sich ansonsten durch die in den Unteransprüchen ferner angegebenen Merkmale sowie aus den nachstehenden Ausführungsbeispielen. Es zeigen:
- Fig. 1: eine Seitenansicht einer in einem Gewässer eingesetzten ersten Laubfangvorrichtung nach der Erfindung,
- Fig. 2: eine perspektivisch auseinandergezogene Darstellung der einzelnen Teile der Laubfangvorrichtung nach Fig. 1,
- Fig. 3: einen Schnitt durch eine zweite Laubfangvorrichtung nach der Erfindung,
- Fig. 4: eine Draufsicht auf die Laubfangvorrichtung nach Fig. 3 und
- Fig. 5: eine perspektivische Ansicht der Laubfangvorrichtung gemäß Fig. 3.

### WEGE ZUM AUSFÜHREN DER ERFINDUNG

In einer Schwimmanlage eines insbesondere Schwimmteiches 12 ist eine Vorrichtung 10 zum Oberflächenabsaugen des Wasserspiegels 14 des Schwimmteiches 12 dargestellt. Die Oberflächenabsaugung dient der Reinigung des Wassers von leichten, an der Oberfläche schwimmenden Teilchen, wie insbesondere von Laub 18, Vogelfedern oder sonstigen spezifisch leichteren Teilchen als Wasser.

Beim Reinigungsvorgang wird das Oberflächenwasser des Schwimmteiches 12 in die Vorrichtung 10 hineingesaugt. Dazu ist die Vorrichtung 10 über ein Absaugrohr 16 mit einer in der Zeichnung nicht dargestellten Saugpumpe verbunden. Das durch das Absaugrohr 16 angesaugte Wasser kann wieder in den Schwimmteich 12 zurückgeleitet werden, so dass praktisch kein Wasserverlust vorhanden ist.

Die Vorrichtung 10 besitzt ein hohlzylindrisches Aufnahmeteil 20, das von einem unteren flanschartigen Kragen 22 umgeben ist. Aufnahmeteil 20 und Kragen 22 sind fest miteinander verbunden, wie insbesondere miteinander verklebt. Auf dem Kragen 22 können Steine 23 aufgelagert und dadurch das Aufnahmeteil 20 fest im beispielsweise Uferbereich 25 des Schwimmteiches 12 platziert und gehalten werden.

In dem Aufnahmeteil 20 ist ein Schwimmergehäuse 24 fest angebracht. Dieses Schwimmergehäuse ist ein Rohrstück und kann durch ein herauszunehmendes Gitter verschlossen werden. Dieses Schwimmergehäuse 24 ist wasserdicht mit dem Absaugrohr 16 verbunden.

Über das Schwimmergehäuse 24 ist ein Schwimmer 28 gestülpt, der entsprechend rohrartig ausgebildet ist. Dieser Schwimmer 28 kann sich relativ zum Schwimmergehäuse 24 nach oben und unten verschieben und ist aufgrund seiner spezifisch leichten Bauart leichter als Wasser. Dadurch befindet er sich immer auf dem Niveau des Wasserspiegels 14.

Um den Schwimmer 28 ist ein Gitterrohr 30 platziert, das bei dem dargestellten Ausführungsbeispiel ortsfest im Aufnahmeteil 20 gelagert ist. Dieses Gitterrohr 30 überragt den Schwimmer 28 nach oben und ragt ein Stück weit über das Niveau des Wasserspiegels 14 heraus. Auf der Wasseroberfläche schwimmendes Laub 18 kann also nicht direkt in den Schwimmer 28 strömen, sondern wird daran von dem Gitterrohr 30 zurückgehalten.

Über das Gitterrohr 30 ist ein Netz 34 gestülpt. Dieses Netz 34 ist an einem biegeelastischen Randstab 36 befestigt. An den beiden Enden dieses Randstabes 36 ist jeweils ein Griff 38, 40 befestigt. Der Randstab 36 ist im vorliegenden Beispielsfall vor den Griffen 38, 40 mittels eines Seiles 42 auf Zug zusammengebogen gehalten. Das Seil 42 hält den biegeelastischen Randstab 36 in seiner in Fig. 2 dargestellten gebogenen Lage. Auch an dem Seil 42 ist das Netz 34 befestigt.

Wenn das Netz 34 mittels seiner beiden Griffe 38, 40 aus dem Schwimmteich 12 herausgehoben ist, besitzt es die in Fig. 2 dargestellte Gestalt mit einer mittigen Einwölbung 44.

Aufgrund dieser sackartigen Form des Netzes 34 kann das Netz 34 die in Fig. 1 dargestellte Gestalt einnehmen. In seinem Gebrauchszustand liegt das Netz 34 einerseits von oben auf dem Gitterrohr 30 und zum anderen mit seinem Randstab 36 auf den im Uferbereich vorhandenen Steinen 23 auf. Das Gitterrohr 30 wird dadurch im vorliegenden Beispielsfall vollständig von dem Netz 34 eingehüllt.

Es hat sich als sinnvoll herausgestellt, die Maschenweite des Netzes 34 so auszubilden, dass insbesondere Laub 18 von der Vorrichtung 10 zurückgehalten wird. Die Maschenweite des Gitterrohrs 30 kann demgegenüber kleiner sein. Dadurch kann das Gitterrohr 30 insbesondere als Tierschutzgitter wirken. Es verhindert, dass Tiere oder sonstige Lebewesen in das Innere des Gitterrohres 30 und damit in das Absaugrohr 16 gelangen können.

Das Netz 34 ist - auch ohne den Randstab 36 - im vorliegenden Beispielsfall spezifisch schwerer als Wasser, so dass es im Wasser absinkt und auch nicht teilweise auf der Oberfläche des Schwimmteiches 12 schwimmend liegt. Das Gesamtgewicht des Netzes 34 einschließlich seines Randstabes 36 ist so groß, dass der Randstab 36 auf dem Gewässergrund liegt und nicht von alleine aufschwimmen kann. Erst dadurch ist die Wirkung des Netzes 34 als ein Laubfangnetz gegeben.

Die in den Figuren 3, 4 und 5 dargestellte Vorrichtung 10.3 zur Oberflächenabsaugung unterscheidet sich von der vorstehend beschriebenen Vorrichtung 10 insbesondere dadurch, dass statt des Netzes 34 eine gitterartige Wanne 50 vorhanden ist. Diese Wanne 50 besitzt einen Mantel 52 und einen Boden 54 aus einem Kunststoff- oder Nirosta-Gitter. Die Wanne 50 kann an dem inneren Gitterrohr 30.3, das dem vorstehend beschriebenen Gitterrohr 30 entspricht, befestigt sein. Es ist auch möglich, die Wanne 50 auf dem Aufnahmeteil 20 aufzusetzen oder auch an dem Gitterrohr 30.3 zu befestigen.

In Fig. 3 ist in der linken Hälfte eine Wanne 50.3 dargestellt, die auf dem Aufnahmeteil 20 aufsitzt. In der rechten Hälfte der Fig. 3 ist eine Wanne 50.4 gezeichnet, die an dem Gitterrohr 30.3 befestigt ist. Das Gitterrohr 30.3 sitzt auf dem Boden 56 des Aufnahmeteils 20, der kranzartig auf der Innenseite des hohlzylindrischen Aufnahmeteils 20 vorhanden ist, auf.

In der linken Hälfte der Fig. 3 ist ein Gitterrohr 30.4 gezeichnet, das ein Stück weit in das Innere des Aufnahmeteils 20 hineinragt. Im vorliegenden Beispielsfall überragt die jeweilige gitterartige Wanne 50 den Wasserspiegel 14 und verhindert so wirkungsvoll, dass Laub 18 (Fig. 1) in das Innere des Schwimmers 28 beziehungsweise in das Innere des Schwimmergehäuses 24 hineingesaugt werden kann.

Die Gitterrohre, die Gitterwanne und das Netz sind in ihrer Wirkung gitterartige Wände. Mit der Kombination dieser gitterartigen Wände wird der Bereich des Wasserüberlaufs haubenartig oberhalb und unterhalb der Wasseroberfläche abgedeckt. Trotzdem bleibt der Zutritt von Wasser in den Bereich des Wasserüberlaufs gewährleistet. Die vorgelagerte gitterartige Wand (gitterartige Wanne beziehungsweise Netz) hält insbesondere die im Bereich der Wasseroberfläche schwimmenden und die unterhalb der Wasseroberfläche schwebenden Pflanzenteile und Laub zurück, so dass der größte Teil des auf der Oberfläche oder unterhalb der Oberfläche schwimmenden beziehungsweise schwebenden Laubes in einem größeren Abstand vor der Wasserüberlaufvorrichtung zurückgehalten wird. Dadurch ist der Wasserzutritt zu der Wasserüberlaufvorrichtung weitestgehend ungestört, so dass die Wasserüberlaufvorrichtung wirkungsvoll und ihrem Zweck entsprechend arbeiten kann. Das den Schwimmer unmittelbar umgebende Gitterrohr wird insbesondere als Tierschutzgitter verwendet. Durch seine Platzierung an der Innenseite des Aufnahmeteils 20 ist eine einfache Möglichkeit gegeben, vorhandene Überlaufeinrichtungen entsprechend einfach nachzurüsten. Aufgrund seiner vorbestimmbaren Länge, mit der er aus dem Wasser nach oben herausragt, können schwimmende Teichbewohner einer bestimmten Größe nicht in den Skimmer hineingesaugt werden. Die Maschenweite des Gitterrohres wird daher der Größe der zurück zu haltenden Gewässer-Lebewesen angepasst sein.

Sofern die gitterartige Wanne leicht unterhalb der Wasseroberfläche angeordnet wird, welches Ausführungsbeispiel der Erfindung in der Zeichnung nicht dargestellt ist, kann auf der Wasseroberfläche schwimmendes Laub gegen das Gitterrohr strömen. Dieses Laub wird dann von der Wanne aufgefangen. Durch Wegnehmen der Wanne - gegebenenfalls auch zusammen mit dem Gitterrohr - von der Wasserüberlaufvorrichtung und Entleeren des an der Wanne beziehungsweise an dem Gitterrohr vorhandenen Laubes kann sehr schnell und einfach Laub aus dem Einlaufbereich der Wasserüberlaufvorrichtung entfernt werden.

## Patentansprüche

1. Vorrichtung (10) zur Oberflächenabsaugung des Wasserspiegels (14) eines Gewässers (12)
- mit einer an einer Abflussleitung anschließbaren Wasserüberlaufvorrichtung,
**dadurch gekennzeichnet,** dass
- eine Laubfangvorrichtung (30, 34, 50) vor der Wasserüberlaufvorrichtung so vorhanden ist, dass zumindest auf der Wasseroberfläche (14) des Gewässers (12) schwimmende größere Pflanzenteile (18) oder Tiere nicht in die Wasserüberlaufvorrichtung gelangen können.

2. Vorrichtung nach Anspruch 1,
**dadurch gekennzeichnet,** dass
- eine erste gitterartige Wand (30, 34) sowohl oberhalb als auch unterhalb der Wasseroberfläche (14) vor der Wasserüberlaufvorrichtung vorhanden ist.

3. Vorrichtung nach Anspruch 2,
**dadurch gekennzeichnet,** dass
- eine zweite gitterartige Wand (34, 50) vor der ersten gitterartigen Wand (30) vorhanden ist,
- diese zweite Wand (34, 50) einen größeren Abstand als die erste Wand (30) zur Wasserüberlaufvorrichtung aufweist.

4. Vorrichtung nach Anspruch 3,
**dadurch gekennzeichnet,** dass
- der Abstand der zweiten Wand (34) zur ersten Wand (30) unterschiedlich groß ist.

5. Vorrichtung nach einem der vorstehenden Ansprüche,
**dadurch gekennzeichnet,** dass
- die Wasserüberlaufvorrichtung als Skimmer ausgebildet ist mit einem ortsfest im Gewässer (12) an der Abflussleitung (16) anschließbaren Schwimmergehäuse (24), um den ein Schwimmer (28) in Abhängigkeit von der Höhe des Wasserspiegels (14) höhenmäßig beweglich plaziert ist,
- die Laubfangvorrichtung (30, 34, 50) den Schwimmer (28) umfangsmäßig und dabei zumindest oberhalb des Wasserspiegels (14) umgibt.

6. Vorrichtung nach Anspruch 5,
**dadurch gekennzeichnet,** dass
- Schwimmer und Schwimmergehäuse (28, 24) in einem ortsfest im Gewässer (12) vorhandenen zumindest teilweise als Rohr ausgebildeten Aufnahmeteil (20) vorhanden sind,
- die Laubfangvorrichtung ein erstes gitterartiges Rohr (30) besitzt,
- ein Rohrbereich dieses ersten gitterartigen Rohres (30) in das Aufnahmeteil (20) einsetzbar ist.

7. Vorrichtung nach Anspruch 6,
**dadurch gekennzeichnet,** dass
- das gitterartige Rohr (30) in beziehungsweise an dem Aufnahmeteil (20) lose oder lagefixierbar vorhanden ist.

8. Vorrichtung nach Anspruch 7,
**dadurch gekennzeichnet,** dass
- das gitterartige Rohr (30) auf dem Boden (56) des Aufnahmeteiles (20) aufsetzbar ist.

9. Vorrichtung nach einem der Ansprüche 2 bis 8,
**dadurch gekennzeichnet,** dass
- Schwimmer und Schwimmergehäuse (28, 24) in einem ortsfest im Gewässer (12) vorhandenen zumindest teilweise als Rohr ausgebildeten Aufnahmeteil (20) vorhanden sind,
- die Laubfangvorrichtung ein Netz (34) als gitterartige Wand besitzt,
- das Netz (34) über den Schwimmer (28) stülpbar ist.

10. Vorrichtung nach einem der Ansprüche 2 bis 9,
**dadurch gekennzeichnet,** dass
- die zweite gitterartige Wand als Netz (34) ausgebildet ist,
- das Netz (34) vollständig über die erste gitterartige Wand (30) legbar ist.

11. Vorrichtung nach Anspruch 9 oder 10,
**dadurch gekennzeichnet,** dass
- das Netz (34) an einem stabförmigen, gebogenen Tragelement (36) so befestigt ist, dass
- im vom übrigen Teil der Vorrichtung abgehobenen Zustand des Netzes (34) das Tragelement (36) in etwa den oberen Rand eines gering sackartigen Behältnisses bildet.

12. Vorrichtung nach Anspruch 11,
**dadurch gekennzeichnet,** dass
- das Tragelement (36) biegeelastisch ist.

13. Vorrichtung nach Anspruch 12, **dadurch gekennzeichnet,** dass
- die beiden Enden des Tragelements (36) durch ein Zugglied (42) wie insbesondere ein Seil miteinander verbunden sind.

14. Vorrichtung nach Anspruch 13,
**dadurch gekennzeichnet,** dass
- das Netz (34) auch am Zugglied (42) befestigt ist.

15. Vorrichtung nach einem der Ansprüche 9 bis 14,
**dadurch gekennzeichnet,** dass
- das Netz (34) spezifisch schwerer als Wasser ist.

16. Vorrichtung nach einem der Ansprüche 9 bis 15,
**dadurch gekennzeichnet,** dass
- die Maschenweite der zweiten gitterartigen Wand (34) kleiner ist als die Maschenweite der ersten gitterartigen Wand (30).

17. Vorrichtung nach Anspruch 16,
**dadurch gekennzeichnet,** dass
- die Maschenweite der ersten gitterartigen Wand (30) ungefähr 5 mm (Millimeter) beträgt.

18. Vorrichtung nach Anspruch 9 bis 17,
**dadurch gekennzeichnet,** dass
- das Netz (34) unterschiedlich farbig ist.

19. Vorrichtung nach einem der Ansprüche 1 bis 3,
**dadurch gekennzeichnet,** dass
- die erste und zweite gitterartige Wand (30, 50) aneinander befestigt sind.

20. Vorrichtung nach Anspruch 19,
**dadurch gekennzeichnet,** dass
- die erste und zweite gitterartige Wand (30, 50) einteilig miteinander verbunden sind.

21. Vorrichtung nach einem der Ansprüche 1 bis 3,
**dadurch gekennzeichnet,** dass
- die erste und/oder zweite Wand (30, 50) jeweils aus einem Kunststoff- oder Nirosta-Gitter besteht.

22. Vorrichtung nach einem der Ansprüche 1 bis 3,
**dadurch gekennzeichnet,** dass
- die zweite Wand als Wanne (50) ausgebildet ist.

23. Vorrichtung nach Anspruch 22,
**dadurch gekennzeichnet,** dass
- die Wand der Wanne (50) an der ersten Wand laubdicht angeschlossen ist.

24. Vorrichtung nach einem der Ansprüche 19 bis 23,
**dadurch gekennzeichnet,** dass
- der als gitterartige Wanne (50) ausgebildete Teil der Laubfangvorrichtung auf dem Aufnahmeteil (20) der Wasserüberlaufvorrichtung aufsetzbar ist.

25. Vorrichtung nach einem der vorstehenden Ansprüche,
**dadurch gekennzeichnet,** dass
- Schwimmkörper an der Laubfangvorrichtung (50) so angebracht sind, dass die Laubfangvorrichtung zum Wasserspiegel (14) eine gleichbleibende höhenmäßige Ausrichtung besitzt.
